# EUROPÄISCHE PATENTSCHRIFT

(11) **EP 3 983 749 B1**
(45) Veröffentlichungstag und Bekanntmachung des Hinweises auf die Patenterteilung: **27.08.2025**
(21) Anmeldenummer: 20732879.0
(22) Anmeldetag: 12.06.2020
(51) Int. Cl.: F42B 12/36, F42B 12/34

(54) **PROJEKTIL, INSBESONDERE DEFORMATIONS- UND/ODER TEILZERLEGUNGSGESCHOSS.**
PROJECTILE, IN PARTICULAR DEFORMATION AND/OR PARTIAL FRAGMENTATION PROJECTILE.
PROJECTILE, EN PARTICULIER BALLE À DÉFORMATION ET/OU À DÉCOMPOSITION PARTIELLE.

(30) Priorität: 13.06.2019 DE 102019116125
(43) Veröffentlichungstag der Anmeldung: 20.04.2022
(73) Patentinhaber: RWS GmbH, 90765 Fürth (DE)
(72) Erfinder: SPANNER, Florian, 90473 Nürnberg (DE)
(74) Vertreter: Schmid, Nils T.F.
(86) Internationale Anmeldenummer: PCT/EP2020/066387
(87) Internationale Veröffentlichungsnummer: WO 2020/249788

(56) Entgegenhaltungen:
- EP-A1- 0 918 208
- EP-A1- 2 792 993
- DE-A1- 10 042 711
- DE-U1- 202005 013 495
- FR-A1- 2 867 266
- US-A1- 2012 111 220
- US-A1- 2016 282 095
- US-A1- 2017 322 002

## Beschreibung

Die Erfindung betrifft ein Projektil, insbesondere ein Deformations- und/oder Teilzerlegungsgeschoss nach Anspruch 1.

Es ist bekannt, Massivgeschosse, insbesondere Teilzerlegungsgeschosse, mit einem im Bereich der Ogive ausgebildeten ungefüllten Hohlraum zu bilden, der eine an der Ogivenspitze vorgesehene Öffnung aufweist, deren Durchmesser häufig mehr als 50 % des Geschosskalibers ausmacht. Es ist bekannt, mittels spanabhebender Fertigungsverfahren, in der den Hohlraum umgebenden, ogivoiden Wandung mehrere Kerben einzuarbeiten, die beim Auftreffen auf eine Gallert-Masse, die gemäß bekannter Testverfahren eingesetzt wird, um Deformationsverhalten zu inspizieren und zu beurteilen, eine pilzförmige oder kelchblattförmige, radial nach außen umgebogene Deformation der Wandung bewirken. Ein Beispiel für eine derartig gekerbte Wandung des Ogivenabschnitts des Projektils ist aus WO 2015/061662 A1 bekannt. Der bekannte Geschosskopf hat eine ausgesprochen große Ogivenspitzenöffnung, an der die Gallert-Masse in den Hohlraum eintreten kann, um die oben genannte gewünschte Deformation zu veranlassen. Es zeigte sich allerdings, dass die zentrale Ogivenspitzenöffnung bei Trefferkörpern mit größerer Härte, wie bei mit Textilgewebe umgebenen Gallert-Massen, bei Gipsbetonplatten, etc., die Ogivenspitzenöffnung durch das Material größerer Härte zugesetzt wird, weswegen die den hydraulischen Druck aufbauende Gallert-Masse nicht in den Hohlraum eindringen kann, wodurch sich nicht die gewünschte pilzförmige Deformationsstruktur ergibt.

EP 2 792 993 A1 offenbart ein Geschoss.

DE 100 42 711 A1 offenbart ein bleireduziertes oder bleifreies Jagdbüchsengeschoß mit verbesserter Haltekraft des Kerns im Mantel.

US 2016/0282095 A1 betrifft ein mehrstufiges Fragmentierungsprojektil.

US 2017/0322002 A1 betrifft ein Projektil mit verbesserter Ballistik.

EP 0 918 208 A1 betrifft ein Expansionsgeschoss.

US 2012/0111220 A1 betrifft ein bleifreies Geschoss, welches über einen weiten Geschwindigkeitsbereich genutzt werden kann.

Des Weiteren ist es bekannt, ein Projektil oder Geschosskopf mit Hilfe eines sogenannten Intermediats oder Zwischenprodukts herzustellen, wobei ein

Kaltumformprozess, wie das Tiefziehen, eingesetzt wird. Es zeigte sich bei bekannten kaltumgeformten Projektilen, dass das Deformationsverhalten des Projektils insbesondere in den standardisierten Testverfahren nicht wunschgemäß abläuft. Bei all den verschiedenen vorgeschlagenen bekannten Stempeln zum Tiefziehen des Intermediats zeigte sich, dass dazu verwendete kegelförmige oder pyramidische Werkzeuge leicht brechen können. Die Standzeiten derartiger Werkzeuge sind unökonomisch gering. Es zeigte sich auch bei dem bekannten Tiefziehen mittels eines Dorns, dass in der umlaufenden Wandung Spannungsvariationen und Materialverfestigungen entstehen, welche eine ungleichmäßige, kaum kontrollierbare Deformation des auftreffenden Projektils bewirken.

Es ist Aufgabe der Erfindung, die Nachteile des Standes der Technik zu überwinden, insbesondere ein Projektil und ein Verfahren zum Herstellen eines Projektils dahingehend zu verbessern, dass eine optimierte, einfache Fertigung ermöglicht ist und das Deformations- und/oder Teilzerlegungsverhalten optimiert ist.

Diese Aufgabe wird durch die Merkmale Anspruchs 1 gelöst.

Gemäß einem Aspekt der vorliegenden Erfindung ist ein Projektil, insbesondere ein Deformations- und/oder Teilzerlegungsgeschoss, bereitgestellt. Geschosse oder Projektile sind Teil einer Patrone oder Munition einer Schusswaffe, insbesondere einer Handfeuerwaffe. Das Projektil ist diejenige Komponente der Patrone, welche von der Schusswaffe abgefeuert wird. Ein Teilzerlegungsgeschoss ist im Allgemeinen so ausgelegt, dass es sich beim Aufprall des Geschosses auf ein Ziel bis zu einem definierten Restkörper kontrolliert zerlegt. Deformationsgeschossen ist in der Regel eine massestabile, kontrollierte Deformation eigen. Ein Teilzerlegungsgeschoss kann ferner so konstruiert sein, dass es sich beim Auftreffen auf ein Ziel bis auf einen definierten Restkörper kontrolliert zerlegt und/oder teilweise kontrolliert deformiert. Die kontrollierte Deformation von Deformationsgeschossen ist in der Regel so ausgelegt, dass sich das Deformationsgeschoss beim Auftreffen auf ein Ziel aufpilzt/auffaltet, wobei das Deformationsgeschoss dabei in der Regel massestabil bleiben. Derartige Projektile bzw. Geschosse werden insbesondere als Jagdgeschosse verwendet, da diese beim waidgerechten Schuss durch die effektive Energieabgabe durch Teilzerlegung und/oder definierte Deformation im Wildkörper zuverlässiger zum schnelleren Tod des beschossenen Wildes führen.

Das erfindungsgemäße Projektil umfasst ein im Wesentlichen zylindrisches Projektilheck, das in Bezug auf die Projektilflugrichtung rückseitig angeordnet ist. Das Projektil kann im Wesentlichen vollständig zylindrisch gebildet sein und/oder bezüglich einer Projektilmittelachse einen konstanten Außendurchmesser besitzen. Insbesondere legt der Außendurchmesser des Projektilhecks den Kaliberdurchmesser fest. Das Projektil umfasst außerdem einen an das Projektilheck anschließenden bugseitigen Projektilkopf, der in Bezug auf die Projektilflugrichtung vorderseitig angeordnet ist. Der Projektilkopf umfasst eine frontseitige, d.h. in Bezug auf die Projektilflugrichtung vorderseitig und damit stirnseitig am Projektil, im Wesentlichen zentrale Öffnung, die beispielsweise konzentrisch bezüglich der Projektilmittelachse orientiert ist. Die Öffnung kann in einen sich axial von dem Projektilkopf in Richtung Projektilheck, vorzugsweise in das Projektilheck hinein, erstreckenden Hohlraum münden. Der Hohlraum besitzt einen Hohlraumgrund, der in Richtung Projektilheck zeigt, und ist von einer Wandung begrenzt. Beispielsweise umläuft die Wandung den Hohlraum in Umfangsrichtung vollständig. Die Wandung des Projektilkopfes kann außenseitig im Wesentlichen ogivoid geformt sein.

Gemäß einem ersten erfindungsgemäßen Aspekt ist eine wenigstens teilweise den Hohlraum umlaufende Abrissrille in die Wandung eingebracht. Beim Auftreffen des Geschosses/Projektils auf ein Ziel kann die Abrissrille dabei unterstützen, das sich der Projektilkopf bis zu einer Axialposition, an der die Abrissrille angeordnet ist, deformieren und/oder zerlegen kann. Des Weiteren kann vorgesehen sein, dass der geschossbugseitige Projektilkopf beim Aufprall des Geschosses auf ein Ziel vom Projektilheck abgerissen wird, nämlich entlang der Abrissrille. Die Abrissrille kann beispielsweise im Wesentlichen senkrecht zur Projektillängsachse orientiert sein und ferner dazu dienen, das Deformations- und/oder Zerlegungsverhalten des Deformations- und/oder Teilzerlegungsgeschosses zu bestimmen, insbesondere eine Deformation und/oder eine Zerlegung des Projektils zu begrenzen. Die Abrissrille ist in einem Abstand von wenigstens 10%, wenigstens 20%, wenigstens 30%, wenigstens 40% oder bei etwa 50%, der Längserstreckung des Hohlraums von dem Hohlraumgrund angeordnet. Eine radiale Tiefe der Abrissrille in Bezug auf die Projektillängsachse beträgt wenigstens 10%, vorzugsweise wenigstens 15% oder wenigstens 20%, eines Kaliberdurchmessers und/oder wenigstens 30%, vorzugsweise wenigstens 35%, wenigstens 40%, wenigstens 45% oder wenigstens 50%, einer radialen Wandstärke der den Hohlraum umgebenden Wandung. Erfindungsgemäß wurde herausgefunden, dass die Kombination von zentralem Hohlraum und Abrissrille, insbesondere durch die beanspruchte Positionierung und/oder Dimensionierung der Abrissrille in Bezug auf den Hohlraum, sich eine vorteilhafte Deformation bzw. Teilzerlegung ergibt. Beim Auftreffen des Projektils auf ein Ziel wird nämlich eine Kombination von abreißenden Projektilkopfabschnitten und sich auffaltenden/aufpilzenden Projektilkopfabschnitten erwirkt, sodass eine erhöhte Energieabgabe im Wild durch eine durch eine Querschnittsvergrößerung in Folge der aufpilzenden/sich auffaltenden Deformation und zum anderen durch die vergrößerte Zerstörungswirkung mithilfe der zerlegten Projektilfragmente erwirkt wird. Als Materialien für das Projektil kommen Metalle, insbesondere Hartmetalle, wie Kupfer, Kupferlegierungen, beispielsweise Tombak, in Frage. Beispielsweise ist vorgesehen, dass die Abrissrille den Hohlraum vollständig umläuft.

Gemäß einer beispielhaften Ausführung des erfindungsgemäßen Projektils ist am Übergang zwischen Projektilheck und Projektilkopf eine vorzugsweise vollständig umlaufende Fase gebildet, an der sich ein bezüglich der Projektilmittelachse betrachteter Durchmesser des Projektils kontinuierlich verringert. Der Kaliberdurchmesser des Projektils kann beispielsweise durch den Durchmesser im Bereich des Projektilhecks festgelegt sein. Aufgrund der geometrischen Trennung zwischen Projektilheck und Projektilkopf mittels der Fase kann gewährleistet werden, dass das Projektil ausschließlich im Bereich des Projektilhecks mit dem Lauf einer Waffe in Kontakt gerät, während die Wandungsaußenfläche im Bereich des Projektilkopfes beim Abfeuern des Projektils frei von einem Reibungskontakt mit dem Lauf der Waffe bleibt, sodass gleichzeitig eine funktionelle Trennung zwischen Projektilheck und Projektilkopf einhergeht.

Gemäß einer weiteren beispielhaften Ausführung der vorliegenden Erfindung erstreckt sich der Hohlraum um wenigstens 30%, vorzugsweise wenigstens 40%, wenigstens 50% oder wenigstens 60%, einer Längserstreckung des Projektils. Es wurde herausgefunden, dass sich die beanspruchten Hohlraum-Axiallängen vorteilhaft auf das Deformations- bzw. Teilzerlegungsverhalten des Projektils auswirken, nämlich dahingehend, dass über die Länge des Hohlraums die Länge der sich aufpilzenden/auffaltenden Projektilabschnitte beim Auftreffen des Projektils auf ein Ziel bestimmen/einstellen lässt.

In einer weiteren beispielhaften Ausführung des erfindungsgemäßen Projektils weitet sich der Hohlraum im Wesentlichen ausgehenden von der Öffnung kontinuierlich auf. Stirnseitig des Projektils kann der Hohlraum im Querschnitt kurzzeitig trichter- und/oder kegelstumpfförmig gebildet sein, ehe sich die Öffnung kontinuierlich aufweitet. Insbesondere weitet sich der Hohlraum bis zu einer Axialposition der Abrissrille kontinuierlich auf. Beispielsweise kann vorgesehen sein, dass sich der Hohlraum ab der Axialposition der Abrissrille wieder kontinuierlich verjüngt bis der Hohlraum schließlich in den Hohlraumgrund übergeht. Gemäß einer beispielhaften Weiterbildung ist der Hohlraum im Wesentlichen tropfenförmig ausgebildet. Beispielsweise kann der Hohlraumgrund konkav gekrümmt sein.

In einer beispielhaften Ausführung des erfindungsgemäßen Projektils ist die Abrissrille im Wesentlichen U- oder V-förmig gebildet. Beispielsweise kann die Abrissrille durch ein Dreh- oder Fräßverfahren hergestellt sein und/oder in die Wandung eingebracht sein.

Gemäß einer beispielhaften Weiterbildung des erfindungsgemäßen Projektils umfasst die Abrissrille eine projektilkopfseitige Flanke, eine projektilheckseitige Flanke und einen die projektilkopfseitige Flanke und die projektilheckseitige Flanke miteinander verbindenden Rillengrund. In einer beispielhaften Ausführung ist die projektilkopfseitige und/oder die projektilheckseitige Flanke gekrümmt und/oder der Rillengrund durch einen Radius gebildet und/oder ein Übergang zwischen projektilkopfseitiger Flanke und/oder projektilheckseitiger Flanke und Rillengrund durch einen Radius gebildet.

In einer weiteren beispielhaften Ausführung umfasst die Abrissrille eine projektilkopfseitige Flanke, eine projektilheckseitige Flanke und einen die projektilkopfseitige Flanke und die projektilheckseitige Flanke miteinander verbindenden Rillengrund. Die projektilkopfseitige und/oder die projektilheckseitige Flanke kann sich beispielsweise geradlinig in Richtung des Rillengrundes erstrecken und/oder der Rillengrund kann durch eine im Wesentlichen parallel zur Projektilmittelachse orientierte Grundfläche gebildet sein und/oder ein Übergang zwischen projektilkopfseitige Flanke und/oder projektilheckseitige Flanke und Rillengrund kann durch eine Kante gebildet sein, vorzugsweise an der die jeweilige Flanke sprungartig in den Rillengrund übergeht.

Gemäß einer weiteren beispielhaften Ausführung des erfindungsgemäßen Projektils liegt ein Öffnungswinkel zwischen projektilkopfseitiger Flanke und projektilheckseitiger Flanke ausgehend von dem Rillengrund im Bereich von 10° - 90°, vorzugsweise im Bereich von 20° - 80°, 30° - 70° oder 40° - 60°. Durch den Öffnungswinkel kann gewährleistet sein, dass eine scharfe Abrissrille bereitgestellt wird, insbesondere um die bevorzugte Deformation bzw. Teilzerlegung des Projektils sicherzustellen und/oder um ein kontrolliertes Abreißen des heckseitigen Projektilabschnitts in Bezug auf die Abrissrille von den frontseitigen Projektilabschnitten sicherzustellen.

In einer weiteren beispielhaften Ausführung des erfindungsgemäßen Projektils ist die Abrissrille wenigstens in Umfangsrichtung und/oder in Axialrichtung bezüglich der Projektilmittelachse in einem Abstand zueinander angeordnete Rillensegmente aufgeteilt. Beispielsweise können zwei in Axialrichtung und in Umfangsrichtung bezüglich der Projektilmittelachse in einem Abstand zueinander angeordnete Rillensegmente in Radialrichtung überlappen. Gemäß einer beispielhaften Weiterbildung sind wenigstens drei separate Rillensegmente in Umfangsrichtung bezüglich der Projektilmittelachse gleichmäßig verteilt und/oder je zwei benachbarte Rillensegmente durch einen Wandungssteg miteinander verbunden. Dabei kann der Wandungssteg durch die ogivoid geformte Wandung gebildet sein.

Gemäß einem weiteren Aspekt der vorliegenden Erfindung, der mit den vorhergehenden Aspekten und beispielhaften Ausführungen kombinierbar ist, ist ein Projektil, insbesondere ein Deformations- und/oder Teilzerlegungsgeschoss bereitgestellt. Geschosse oder Projektile sind Teil einer Patrone oder Munition einer Schusswaffe, insbesondere einer Handfeuerwaffe. Das Projektil ist diejenige Komponente der Patrone, welche von der Schusswaffe abgefeuert wird. Ein Teilzerlegungsgeschoss ist im Allgemeinen so ausgelegt, dass es sich beim Aufprall des Geschosses auf ein Ziel bis zu einem definierten Restkörper kontrolliert zerlegt.

Deformationsgeschossen ist in der Regel eine massestabile, kontrollierte Deformation eigen. Ein Teilzerlegungsgeschoss kann ferner so konstruiert sein, dass es sich beim Auftreffen auf ein Ziel bis auf einen definierten Restkörper kontrolliert zerlegt und/oder teilweise kontrolliert deformiert. Die kontrollierte Deformation von Deformationsgeschossen ist in der Regel so ausgelegt, dass sich das Deformationsgeschoss beim Auftreffen auf ein Ziel aufpilzt/auffaltet, wobei das Deformationsgeschoss dabei in der Regel massestabil bleiben. Derartige Projektile bzw. Geschosse werden insbesondere als Jagdgeschosse verwendet, da diese beim waidgerechten Schuss durch die effektive Energieabgabe durch Teilzerlegung und/oder definierte Deformation im Wildkörper zuverlässiger zum schnelleren Tod des beschossenen Wildes führen.

Das erfindungsgemäße Projektil umfasst ein im Wesentlichen zylindrisches Projektilheck, das in Bezug auf die Projektilflugrichtung rückseitig angeordnet ist. Das Projektil kann im Wesentlichen vollständig zylindrisch gebildet sein und/oder bezüglich einer Projektilmittelachse einen konstanten Außendurchmesser besitzen. Insbesondere legt der Außendurchmesser des Projektilhecks den Kaliberdurchmesser fest. Das Projektil umfasst außerdem einen an das Projektilheck anschließenden bugseitigen im Wesentlichen ogivoiden Projektilkopf, der in Bezug auf die Projektilflugrichtung vorderseitig angeordnet ist. Der Projektilkopf umfasst eine frontseitige, d.h. in Bezug auf die Projektilflugrichtung vorderseitig und damit stirnseitig am Projektil, im Wesentlichen zentrale Öffnung, die beispielsweise konzentrisch bezüglich der Projektilmittelachse orientiert ist. Die Öffnung kann in einen sich axial von dem Projektilkopf in Richtung Projektilheck, vorzugsweise in das Projektilheck hinein, sich entlang der Projektilmittelachse erstreckenden Hohlraum münden. Der Hohlraum besitzt einen Hohlraumgrund, der in Richtung Projektilheck zeigt, und ist von einer Wandung begrenzt. Beispielsweise umläuft die Wandung den Hohlraum in Umfangsrichtung vollständig. Die Wandung des Projektilkopfes kann außenseitig im Wesentlichen ogivoid geformt sein.

Gemäß einem weiteren Aspekt der vorliegenden Erfindung umfasst die projektilkopfseitige Wandung wenigstens einen von einer ogivoiden Form abweichenden, abgeflachten Außenflächenabschnitt. Dabei kann abgeflacht in Bezug auf eine Krümmung der ogivoid geformten Wandungsabschnitte in Bezug auf die Projektilmittelachse verstanden werden. Der Außenflächenabschnitt weist eine radiale Krümmung bezüglich der Projektilmittelachse auf, die wenigstens doppelt so groß ist wie eine radiale Krümmung bezüglich der Projektilmittelachse eines benachbarten Ogivoidabschnitts und/oder des Projektilhecks. Beispielsweise kann der wenigstens eine Oberflächenabschnitt konvex gekrümmt sein und/oder mittels einer im Wesentlichen in Projektillängsrichtung orientierten vorzugsweise im Wesentlichen ogivoiden Übergangskante mit einem benachbarten Ogivoidabschnitt verbunden sein.

Gemäß einer beispielhaften Weiterbildung des erfindungsgemäßen Projektils ist der wenigstens eine Außenflächenabschnitt durch ein spanendes oder umformendes Fertigungsverfahren hergestellt. Beispielsweise kann ein Pressverfahren eingesetzt werden.

In einer weiteren beispielhaften Ausführung eines erfindungsgemäßen Projektils weist der wenigstens eine Außenflächenabschnitt eine axiale Länge in Projektillängsrichtung von wenigstens 30%, vorzugsweise wenigstens 40%, wenigstens 50% oder wenigstens 60%, einer Axiallänge des im Wesentlichen ogivoiden Projektilkopfes auf. Beispielsweise kann sich der wenigstens eine Außenflächenabschnitt wenigstens axialabschnittsweise in Umfangsrichtung bezüglich der Projektilmittelachse um wenigstens 45% und vorzugsweise höchstens 120% erstrecken. Die abgeflachten Außenflächenabschnitte können derart gebildet sein, dass ein radialer Abstand des Außenflächenabschnitts zur Projektilmittelachse kleiner bemessen ist als ein radialer Abstand eines benachbarten Ogivoidabschnitts auf gleicher Axialhöhe in Bezug auf die Projektilmittelachse.

Gemäß einer beispielhaften Weiterbildung des erfindungsgemäßen Projektils sind wenigstens zwei, vorzugsweise wenigstens drei oder wenigstens vier, insbesondere identisch geformte Außenflächenabschnitte an der projektilkopfseitigen Wandung ausgebildet. Dabei kann vorgesehen sein, dass die wenigstens zwei Außenflächenabschnitte wenigstens axialabschnittsweise von einem Ogivoidabschnitt getrennt sind und/oder derart axialabschnittsweise ineinander übergehen, dass eine ogivoide Übergangkante gebildet ist. Die Übergangskante kann beispielsweise im Wesentlichen in Projektillängsrichtung orientiert sein, wobei aufgrund der im Wesentlichen ogivoiden Form des Projektilkopfes ein Winkel bezüglich Projektilmittelachse besteht.

Gemäß einer beispielhaften Weiterbildung der vorliegenden Erfindung ist eine Abrissrille in die projektilkopfseitige Wandung eingebracht und umläuft den Hohlraum wenigstens teilweise, vorzugsweise vollständig. Die Abrissrille kann dabei beispielsweise gemäß einer der zuvor beschriebenen beispielhaften Ausführungen in Bezug auf den ersten erfindungsgemäßen Aspekt der vorliegenden Erfindung gebildet sein.

Gemäß einer weiteren beispielhaften Weiterbildung mündet der wenigstens eine Außenflächenabschnitt unmittelbar in die Abrissrille, insbesondere in eine projektilkopfseitige Abrissrillenflanke, die sich von der Wandung in Richtung eines Abrissrillengrundes erstreckt. In einer weiteren beispielhaften Ausführung des erfindungsgemäßen Projektils geht der wenigstens eine Außenflächenabschnitt derart in eine die Öffnung vollständig umlaufende Wandungsaußenkontur über, dass ein Abstand der Wandungsaußenkontur zu der Projektilmittelachse im Verlauf der Wandungsaußenkontur variiert.

In einer weiteren beispielhaften Ausführung der vorliegenden Erfindung ist der wenigstens eine Außenflächenabschnitt im Wesentlichen eben gebildet. In der Draufsicht auf das Projektil besitzt das Projektil projektilkopfseitig eine mehreckartige (dreieckartige, viereckartige, etc.) Struktur, wobei beispielsweise vorgesehen sein kann, dass die jeweiligen Ecken, an denen benachbarte Abschnitte, insbesondere Außenflächenabschnitte bzw. Ogivoidabschnitte, ineinander übergehen, abgerundet sein können, während die entsprechenden Wandungsaußenkonturabschnitte an den Außenflächenabschnitten eben sind.

In einer weiteren beispielhaften Ausführung der vorliegenden Erfindung ist die projektilkopfseitige Wandung innenseitig geschlitzt, d.h. sie weist wenigstens einen, vorzugsweise wenigstens zwei, wenigstens drei oder wenigstens vier, Axialschlitze auf. Beispielsweise ist vorgesehen, dass sich der wenigstens eine Axialschlitz von der zentralen Öffnung in Richtung Projektilheck erstreckt, vorzugsweise um wenigstens 20%, vorzugsweise wenigstens 30%, wenigstens 40% oder wenigstens 50%, einer Axiallänge des Hohlraums. Erfindungsgemäß wurde herausgefunden, dass sich die innenseitige Schlitzung im Hohlraum des Projektils vorteilhaft auf die gewünschte Deformation bzw. Teilzerlegung auswirkt. Insbesondere verstärken die Axialschlitze das aufpilzende Deformationsverhalten insofern, als sich benachbarte Projektilkopfwandungsabschnitte entlang eines Axialschlitzes voneinander trennen und somit leichter aufpilzen/sich leichter auffalten können und ferner die Anzahl an sich abreißenden/teilzerlegenden Projektilfragmente erhöht ist.

In einer weiteren beispielhaften Ausführung der vorliegenden Erfindung ist eine Anzahl der Axialschlitze an eine Anzahl der Außenflächenabschnitte abgestimmt, insbesondere entspricht die Anzahl der Axialschlitze der Anzahl der Außenflächenabschnitte. Alternativ oder zusätzlich ist eine Umfangsposition bezüglich der Projektilmittelachse des wenigstens einen Axialschlitzes an eine Umfangsposition des wenigstens einen Außenflächenabschnitts bezüglich der Projektilmittelachse derart abgestimmt, dass der wenigstens eine Axialschlitz im Bereich eines Ogivoidabschnitts vorgesehen ist, insbesondere im Bereich der ogivoiden Übergangskante zweier benachbarter Außenflächenabschnitte.

Bevorzugte Ausführungen sind in den Unteransprüchen gegeben.

Im Folgenden werden weitere Eigenschaften, Merkmale und Vorteile der Erfindung mittels Beschreibung bevorzugter Ausführungen der Erfindung anhand der beiliegenden beispielhaften Zeichnungen deutlich, in denen zeigen:
- Figur 1: eine perspektivische Ansicht einer beispielhaften Ausführung eines erfindungsgemäßen Projektils;
- Figur 2: eine Seitenansicht des Projektils gemäß Figur 1,
- Figur 3: eine Draufsicht auf das Projektil gemäß der Figuren 1, 2;
- Figur 4: eine Schnittansicht des Projektils nach Figuren 1 -3 gemäß der Linie IV in Figur 3;
- Figur 5: eine schematische Detailansicht einer beispielhaften Ausführung einer Abrissrille eines erfindungsgemäßen Projektils;
- Figur 6: eine schematische Detailansicht einer beispielhaften Ausführung einer Abrissrille eines erfindungsgemäßen Projektils;
- Figur 7: eine schematische Detailansicht einer beispielhaften Ausführung einer Abrissrille eines erfindungsgemäßen Projektils;
- Figur 8: eine schematische Detailansicht einer beispielhaften Ausführung einer Abrissrille eines erfindungsgemäßen Projektils;
- Figur 9: eine schematische Detailansicht einer beispielhaften Ausführung einer Abrissrille eines erfindungsgemäßen Projektils;
- Figur 10: eine schematische Detailansicht einer beispielhaften Ausführung einer Abrissrille eines erfindungsgemäßen Projektils;
- Figur 11: eine schematische Detailansicht einer beispielhaften Ausführung einer Abrissrille eines erfindungsgemäßen Projektils;
- Figur 12: eine schematische Detailansicht einer beispielhaften Ausführung einer Abrissrille eines erfindungsgemäßen Projektils;
- Figur 13: eine Detailansicht XIII gemäß Figur 4;
- Figur 14: eine Detailansicht XIV gemäß Figur 4;
- Figur 15: eine perspektivische Ansicht einer weiteren beispielhaften Ausführung eines erfindungsgemäßen Projektils;
- Figur 16: eine Seitenansicht des Projektils gemäß Figur 15;
- Figur 17: eine Draufsicht auf das Projektil gemäß der Figuren 15 und 16;
- Figur 18: eine Schnittansicht des Projektils der Figuren 15 bis 17;
- Figur 19: eine weitere Seitenansicht des Projektils gemäß der Figuren 15 bis 18;
- Fig. 20: a bis 20h schematische Detailansichten von vorne auf beispielhafte Ausführungen von Kerben erfindungsgemäßer Projektile; und
- Fig. 21: a bis 21h schematische Detailansichten der Kerben gemäß Fig. 20a bis 20h.

In der folgenden Beschreibung beispielhafter Ausführungen erfindungsgemäßer Projektile ist ein erfindungsgemäßes Projektil im Allgemeinen mit der Bezugsziffer 1 versehen. Dabei werden gleiche bzw. ähnliche Bezugszeichen für gleiche bzw. ähnliche Komponenten verwendet. Für die folgende Figurenbeschreibung wird der Einfachheit halber ausschließlich auf ein Projektil 1 Bezug genommen, wobei klar ist, dass die Ausführungen gleichermaßen für erfindungsgemäße Deformations- und/oder Teilzerlegungsgeschosse 1 gelten. Die in den Figuren 1 - 14 dargestellten Projektile sind aus einem Stück hergestellt, beispielsweise mittels eines Umformverfahrens, wobei klar ist, dass weitere Fertigungsverfahren, wie spanende Fertigungsverfahren, Anwendung finden können, um spezifische Details der erfindungsgemäßen Projektile 1 zu generieren. Die Projektile 1 können aus einem homogenen Metallmaterial, wie Kupfer, Kupferlegierung, Messing, Blei, etc. hergestellt sein. Vorzugsweise ist das Projektil 1 aus einem bleifreien Material hergestellt. Ein Projektilrohling (nicht dargestellt) kann aus einem abgeschnittenem Rohling, der insbesondere aus einem abgeschnittenen duktilem Metallmaterial gebildet sein kann, hergestellt werden. Der Projektilrohling wird beispielsweise mittels Pressen, insbesondere Tiefziehen, und insbesondere unter Einsatz einer Stempel-Matrizen-Anordnung kaltmassiv umgeformt.

Bezugnehmend auf die Figuren 1 - 3 wird eine beispielhafte Ausführung eines erfindungsgemäßen Projektils 1, insbesondere eines erfindungsgemäßen Deformations- und/oder Teilzerlegungsgeschosses 1, erläutert. In Bezug auf die Figuren 5 - 14 werden spezifische Komponenten des Projektils 1 der Figuren 1 - 4 näher beschrieben.

Das in perspektivischer Ansicht in Figur 1 dargestellte erfindungsgemäße Projektil 1 umfasst ein im Wesentlichen zylindrisches Projektilheck 3 und einen daran anschließenden bugseitigen im Wesentlichen ogivoiden Projektilkopf 5. Am Übergang zwischen Projektilheck 3 und Projektilkopf 5 ist eine vorzugsweise vollständig umlaufende Fase 7 gebildet, an der sich ein bezüglich der Projektilmittelachse, die schematisch mittels der Linie mit der Bezugsziffer M angedeutet ist, betrachteter Durchmesser des Projektils 1 kontinuierlich verringert (siehe Figur 13). Dabei ist es das Projektilheck, dessen Außendurchmesser den Kaliberdurchmesser des Projektils 1 festlegt. Insofern ist es auch das Projektilheck 3, insbesondere dessen Außenmantel 9, das mit einem Lauf einer Waffe in Kontakt ist und das Projektil 1 beim Abfeuern des Projektils 1 mittels der Schusswaffe in dem Schusswaffenlauf führt.

In Figur 1 ist bereits angedeutet, dass an einer Außenseite einer den Projektilkopf 5 bildenden Wandung 11 eine Abrissrille 13 gebildet ist, die gemäß der beispielshaften Ausführung die Projektilmittelachse M vollständig umläuft. Auf die Abrissrille 13 wird bei Beschreibung der Figuren 2, 4 - 12 näher Bezug genommen.

Ferner ist in Figur 1 zu erkennen, dass die projektilkopfseitige Wandung 11 wenigstens einen (in Figur 1 vier, wobei nur drei ersichtlich sind) von einer ogivoiden Form abweichenden, abgeflachten Außenflächenabschnitt 15 besitzt. Zwei benachbarte Außenflächenabschnitte 15, die beispielsweise durch ein spanendes und/oder umformendes Fertigungsverfahren hergestellt sind, vorzugsweise mittels eines Pressverfahrens, sind axial abschnittsweise durch eine ogivoide Übergangskante 17 voneinander getrennt. Ferner sind je zwei benachbarte Außenflächenabschnitte 15 axialabschnittsweise von einem Ogivoidabschnitt 19 voneinander getrennt. Sowohl die Ogivoidabschnitte 19 als auch die Außenflächenabschnitte 15 münden jeweils unmittelbar in die Abrissrille 13.

An einer frontseitigen, in Projektilflugrichtung weisenden Stirnseite 21 des Projektils 1 ist eine im Wesentlichen zentrale Öffnung 23 in das Projektil 1 eingebracht, die in einen Hohlraum 25 (Figur 4) mündet.

Bezugnehmend auf Figur 2 ist zu erkennen, dass das Projektil 1 einen im Wesentlichen ebenen Projektilboden 27 aufweist, der durch einen umlaufend an dem Projektilheck 3 ausgebildeten Fasenabschnitt 29 in den im Wesentlichen zylindrischen Heckmantel 9 übergeht. In Figur 2 ist des Weiteren ersichtlich, dass die Abrissrille 13 im Wesentlichen als Materialausnehmung, wie eine Nut, realisiert ist, die die Projektilmittelachse M vollständig umläuft. Es ist ferner zu erkennen, dass die Abrissrille 13 im Wesentlichen eine U-Form besitzt, wobei eine projektilkopfseitige Flanke 31 von einer ogivoiden, frontseitigen Wandung 11 sich bis zu einem Rillengrund 33 erstreckt, der im Wesentlichen in Projektillängsrichtung orientiert ist und/oder im Wesentlichen eben gebildet ist. Der Rillengrund 33 wiederum mündet in eine projektilheckseitige Flanke 35, die sich ausgehend von dem Rillengrund 33 nach radial außen bis zu einer ogivoiden, heckseitigen Wandung 11 erstreckt und in diese übergeht.

In Figur 2 ist außerdem die Form der abgeflachten Außenflächenabschnitte 15 ersichtlich, die sich in Projektillängsrichtung um wenigstens 30%, vorzugsweise wenigstens 40%, wenigstens 50% oder wenigstens 60%, einer Axiallänge des im Wesentlichen ogivoiden Projektilkopfes 5 erstrecken. Des Weiteren bilden sich die Außenflächenabschnitte 15 zumindest axialabschnittsweise in Umfangsrichtung bezüglich der Projektilmittelachse M um wenigstens 45°, in Figur 2 90°, aus, an welcher Axialposition zwei benachbarte Außenflächenabschnitte 15 durch eine ogivoide Übergangskante 17 voneinander getrennt sind. Die ogivoiden Übergangskanten 17 gehen in Axialrichtung heckseitig und ggf. frontseitig in je einen Ogivoidabschnitt 19 über, der axialabschnittsweise zwei benachbarte Außenflächenabschnitte 15 voneinander trennt und ebenfalls in die Abrissrille 13 unmittelbar mündet, insbesondere in die projektilkopfseitige Flanke 31. In der Seitenansicht (Figur 2) besitzen die Ogivoidabschnitte 19 eine im Wesentlichen dreieckförmige Struktur, wobei eine Kurzseite heckseitig in die projektilkopfseitige Flanke 31 mündet und die beiden gegenüberliegenden Langseiten am Übergang zu je einem Außenflächenabschnitt 15 liegen. Die Außenflächenabschnitte 15 sind dabei im Wesentlichen eben gebildet, somit nicht ogivoid geformt, wie beispielsweise die benachbarten Ogivoidabschnitte 19. Je zwei benachbarte Außenflächenabschnitte 15 sind zueinander geneigt, wobei der Neigungswinkel zwischen zwei benachbarten Außenflächenabschnitten 15 gemäß den Figuren 1 - 4 beispielhaft im Bereich von 80° bis 110° liegt, vorzugsweise etwa 90°, beträgt.

In der Draufsicht gemäß Figur 3 ist insbesondere eine die zentrale Öffnung 23 vollständig umlaufende Wandungsaußenkontur 37 zu sehen. Die Wandungsaußenkontur 37 ist an der Stirnseite 21 des Projektils 1 gebildet und bildet ein axiales Ende eines entsprechenden Außenflächenabschnitts 15. In Figur 3 ist zu erkennen, dass ein Abstand der Wandungsaußenkontur 37 zu der Projektilmittelachse M im Verlauf der Wandunsgaußenkontur 37 variiert. In der Draufsicht, wie es in Figur 3 zu sehen ist, bildet die Wandungsaußenkontur 37 eine mehreckartige Struktur aus zwei Paaren gegenüberliegenden, im Wesentlichen geradlinig sich erstreckenden Konturabschnitten 39, die im Bereich der Außenflächenabschnitte 15 vorliegen und zwei Paaren von gegenüberliegenden Krümmungsabschnitten 41, die im Bereich von Ogivoidabschnitten 19 des Projektilkopfes 3 angeordnet sind. Des Weiteren ist in Figur 3 eine in den Hohlraum 25 eingebrachte Schlitzung 43 angedeutet, die sich im Wesentlichen ausgehend von der zentralen Öffnung 23 in Richtung Projektilheck 3 erstreckt und in einer Wandungsinnenfläche 45 des Hohlraums 25 eingebracht ist.

In Figur 4 ist eine Schnittansicht des Projektils 1 gemäß der Figuren 1 - 3 anhand der Linie IV-IV in Figur 3 zu sehen. Unter Bezugnahme auf Figur 4 wird insbesondere der Hohlraum 25 beschrieben. Der Hohlraum 25 erstreckt sich ausgehend von der zentralen Öffnung 23 in Richtung Projektilheck 3 und, wie es beispielhaft in Figur 4 dargestellt ist, axialabschnittsweise in das Projektilheck 3 hinein. Eine Axiallänge des Hohlraums 25 beträgt dabei wenigstens 30%, vorzugsweise wenigstens 40%, wenigstens 50% oder wenigstens 60%, einer Längserstreckung des Projektils 1. Unmittelbar anschließend an die zentrale Öffnung 23 besitzt der Hohlraum 25 einen Trichterabschnitt 47, an dem sich ein Innendurchmesser des Hohlraums 25 kontinuierlich verringert. Daran anschließend weitet sich der Hohlraum 25 im Wesentlichen kontinuierlich auf, nämlich bis zu einer Axialposition der Abrissrille 13. Ab der Axialposition der Abrissrille 13 verjüngt sich der Hohlraum 25 bis dieser in einen Hohlraumgrund 49 endet. Dabei kann der Hohlraum 25 im Wesentlichen eine Tropfenform besitzen. Um die erfindungsgemäße kontrollierte und definierte Deformation und/oder Teilzerlegung zu erzielen, ist es vorgesehen, dass die Abrissrille 13 in einem Axialabstand von wenigstens 10% der Längserstreckung des Hohlraums 25 von dem Hohlraumgrund 49 angeordnet ist. Ferner kann eine radiale Tiefe der Abrissrille 13 wenigstens 10% eines Kaliberdurchmessers, insbesondere eines Außendurchmessers der Projektilheckwandung 9, und/oder von wenigstens 30% einer radialen Wandstärke der dem Hohlraum 25 umgebenden Wandung 11 betragen.

Unter Zusammenschau der Figuren 3 und 4 ist die Schlitzung 43 durch vier, vorzugsweise gleichmäßig in Umfangsrichtung bezüglich der Projektilmittelachse M verteilt angeordnete, Axialschlitze 51 gebildet, die sich ausgehend von der zentralen Öffnung 23 in Richtung Projektilheck 3 erstrecken. Eine beispielhafte Axiallänge a der Axialschlitze 51 beträgt wenigstens 20%, vorzugsweise wenigstens 30%, wenigstens 40% oder wenigstens 50% einer Axiallänge des Hohlraums 25. Des Weiteren ist zu erkennen, dass eine Anzahl der Axialschlitze 51 an eine Anzahl der Außenflächenabschnitte 15 angepasst ist, insbesondere identisch dazu ist. Des Weiteren ist eine Umfangsposition des Axialschlitzes 51 an eine Umfangsposition der Außenflächenabschnitte 15 derart abgestimmt, dass die Axialschlitze 51 im Bereich der Ogivenabschnitte 19 positioniert sind. Beispielsweise weist ein Schlitzgrund 53 eines Axialschlitzes 51 in Richtung Übergangskante 17 bzw. Ogivoidabschnitt 19. In Draufsicht (Figur 3) kann die Schlitzung 43 als Kreuzung geformt sein. In Figur 4 ist zu erkennen, dass der Hohlraum 25 einen axialschlitzfreien Bereich 55 aufweist, in dem kein Axialschlitz 51 vorgesehen ist.

Unter Bezugnahme auf die Figuren 5 - 12 werden beispielhafte Strukturen von Abrissrillen 13 erläutert. In den Figuren 5 - 12 ist eine radial Tiefe r der Abrissrille durch das Bezugszeichen r angedeutet, wobei sich eine radiale Tiefe r von der Wandungsaußenseite 11 bis zum Rillengrund 33 bemisst. Der Rillengrund 33 ist gemäß der Ausführungen der Figuren 5 - 8 als Radius R realisiert, während der Rillengrund 33 gemäß der Figuren 9 - 12 als im Wesentlichen ebene, sich parallel zur Projektilmittelachse erstreckende Grundfläche gebildet ist. Die Ausführungen der Figuren 5 - 8 unterscheiden sich voneinander im Wesentlichen durch die radiale Tiefe r der Abrissrille 13 sowie durch den Öffnungswinkel, der sich zwischen den beiden gegenüberliegenden, die Abrissrille 13 bildenden Flanken 31, 35, einstellt. Ferner kann auch eine axiale Höhe b der Abrissrille 13 variieren, wie es durch Zusammenschau der Figuren 5 - 8 ersichtlich ist.

In den Figuren 9 - 12 sind wiederum Unterschiede der Abrissrille 13 in Bezug auf Öffnungswinkel sowie axiale Höhe b und/oder radiale Tiefe r zu sehen. Dabei kann auch eine axiale Bemessung des Vertiefungsgrundes 33 variieren. In den beispielhaften Ausführungen der Figuren 5 - 12 sind die projektilheckseitige Flanke 35 und die projektilkopfseitige Flanke 31 jeweils durch im Wesentlichen ebene Flächen gebildet, wobei es auch denkbar ist, dass die Flanken 31, 35 gekrümmt sind, insbesondere einen Radius aufweisen und/oder durch einen Radius in den Vertiefungsgrund 33 übergehen.

Figur 13 zeigt die Detailansicht XIII gemäß Figur 4 im Bereich der umlaufenden Fase 7. Die Fase 7 kann beispielsweise um weniger als 10° bezüglich der anschließenden projektilkopfseitigen Wandung 11 orientiert sein und eine Axiallänge von weniger als 1 mm aufweisen.

In Figur 14 ist eine Detailansicht XIV gemäß Figur 4 abgebildet. Dabei ist zu sehen, dass am jeweiligen Übergang des Fasenabschnitts 29 in den Projektilheckmantel 9 bzw. den Projektilboden 27 jeweils ein Radius 57, 59 vorgesehen ist.

Die Figuren 15 bis 21h zeigen eine weitere beispielhafte Ausführung eines erfindungsgemäßen Projektils 1. In der folgenden Beschreibung werden gleiche beziehungsweise ähnliche Komponenten mit gleichen beziehungsweise ähnlichen Bezugsziffern versehen. Zur Vermeidung von Wiederholungen wird im Wesentlichen ausschließlich auf die sich in Bezug auf die vorhergehenden Ausführungen ergebenden Unterschiede eingegangen.

Im Allgemeinen umläuft die Abrissrille 13 gemäß der alternativen beispielhaften Ausführung den Hohlraum 25 nur teilweise. Beispielsweise ist die Abrissrille 13 in Umfangsrichtung segmentiert. Mit anderen Worten weist die Abrissrille 13 wenigstens zwei in Umfangsrichtung verteilte und in einem in Umfangsrichtung betrachteten Abstand zueinander angeordnete Abrissrillenabschnitte, wie Kerbungen oder Aussparungen oder Kerben 61, auf. Die Abrissrille 13 kann eine Vielzahl insbesondere gleichmäßig in Umfangsrichtung verteilter Abrissrillenabschnitte, insbesondere Kerbungen oder Aussparungen oder Kerben 61, aufweisen, die sich in Bezug auf eine Projektil-Längsachse auf derselben Axialhöhe befinden können.

Die Kerben 61 können mittels eines Kaltumformverfahrens, wie Pressen, von außen in die Projektilwandung eingebracht sein und ein radiales Aufbiegen beziehungsweise Aufklappen des Ogivenabschnitts 19 unterstützen.

Wie insbesondere aus einer Zusammenschau der perspektivischen Ansicht gemäß Figur 15 und der Draufsicht gemäß Figur 17 auf das erfindungsgemäße Projektil 1 ersichtlich ist, weißt die Abrissrille 13 insgesamt vier gleichmäßig in Umfangsrichtung verteilt angeordnete Kerben 61 auf. Aus der Seitenansicht gemäß Figur 16 und der Schnittansicht gemäß Figur 18 geht ferner hervor, dass die Kerben 61 in Bezug auf die Projektillängsachse auf im Wesentlichen gleicher Axialhöhe angeordnet sind.

In Bezug auf die Schnittansicht gemäß Figur 18 wird ferner eine herstellungsspezifische Besonderheit ersichtlich. Beim Herstellen der Kerben 61 der Abrissrille 13 mittels Kaltumformung, insbesondere Pressen, kann eine sich auf derselben Axialhöhe wie die Kerben 61 befindende Einschnürung 63 des Hohlraums 25 resultieren. Durch den Pressvorgang von außen wird Projektilmaterial radial innen bezüglich der Kerben 61 nach radial innen gedrückt, wodurch sich die insbesondere tropfenartige Hohlraumform gemäß der Ausführung der Figuren 1 bis 4 dahingehend abändert, dass sich auf axialer Höhe der Kerben 61 der Hohlraum 25 verengt.

Die Figuren 20a bis 21h zeigen beispielhafte Ausführungen von Kerben 61 in Detailansicht. Dabei zeigen die Figuren 20a bis 20h die Kerben 61 von vorne und die Figuren 21a bis 21h in der Seiten- bzw. Schnittansicht. Ferner ist die Nummerierung so zu verstehen, dass der Kleinbuchstabe hinter der Figurennummerierung a, b für eine Ausführungsvariante steht, sodass beispielsweise die Figuren 20a und 21a dieselbe Kerbenform 61 zeigen, einmal von der Seite und einmal von vorne. Gleiches gilt jeweils für die Figuren 20b beziehungsweise 21b bis 20h beziehungsweise 21h. Die Ausführungsvariante a ist in der Draufsicht sechseckförmig und in der SeitenSchnittansicht im Wesentlichen dreieckartig. Die Ausführungsvariante b ist in der Draufsicht oval und in der Seitenansicht trapezförmig. Die Ausführungsvariante c ist in der Draufsicht dreieckförmig mit abgerundeten Ecken und in der Seitenansicht im Wesentlichen eckig. Die Ausführungsform d zeigt eine in der Draufsicht rautenförmige Kerbe 61, die in Radialrichtung im Wesentlichen konstant ausgebildet ist, d.h. einen konstanten Querschnitt besitzt. Die Ausführungsform e entspricht im Wesentlichen der Ausführungsform a, wobei in Radialrichtung betrachtet die Kerbe 61 der Ausführungsform e einen konstanten Querschnitt besitzt, während sich die Kerbe 61 der Ausführungsform e, wie es in den Figuren 20a und insbesondere 21a ersichtlich ist, im Querschnitt verjüngt. Analoges gilt für die Ausführungsform f. Diese ist im Wesentlichen analog zur Ausführungsform b ausgebildet, besitzt allerdings in Radialrichtung einen konstanten Querschnitt. Die Ausführungsform g ist langgezogen rechteckartig mit abgerundeten Ecken und im Querschnitt konstant. Die Ausführungsform h zeigt eine in der Draufsicht runde Kerbe 61, welche einen konstanten Querschnitt besitzt, sodass sich eine zylinderartige Kerbe 61 ergibt.

Die in der vorstehenden Beschreibung, den Figuren und den Ansprüchen offenbarten Merkmale können sowohl einzeln als auch in beliebiger Kombination für die Realisierung der Erfindung in den verschiedenen Ausgestaltungen von Bedeutung sein.

### Bezugszeichenliste

- 1: Projektil
- 3: Projektilheck
- 5: Projektilkopf
- 7: Fase
- 9: projektilheckseitige Wandung
- 11: projektilkopfseitige Wandung
- 13: Abrissrille
- 15: Außenflächenabschnitt
- 17: Übergangskante
- 19: Ogivoidabschnitt
- 21: Stirnseite
- 23: zentrale Öffnung
- 25: Hohlraum
- 27: Projektilboden
- 29: Fasenabschnitt
- 31: projektilkopfseitige Flanke
- 33: Rillengrund
- 35: projektilheckseitige Flanke
- 37: Wandungsaußenkontur
- 39: geradliniger Wandungsaußenkonturabschnitt
- 41: gekrümmter Wandungsaußenkonturabschnitt
- 43: Schlitzung
- 45: Hohlrauminnenfläche
- 47: Trichterabschnitt
- 49: Hohlraumgrund
- 51: Axialschlitz
- 53: Schlitzungsgrund
- 55: Axialschlitzfreier Bereich
- 57, 59: Radius
- 61: Kerbe
- 63: Einschnürung
- M: Projektilmittelachse
- R: Radius
- a: Axiallänge eines Axialschlitzes
- r: radiale Tiefe
- b: axiale Höhe

## Patentansprüche

1. Projektil (1), insbesondere Deformations- und/oder Teilzerlegungsgeschoss, umfassend ein im Wesentlichen zylindrisches Projektilheck (3), einen daran anschließenden bugseitigen Projektilkopf (5) mit einer im Wesentlichen zentralen Öffnung (23), die in einen sich axial von dem Projektilkopf (5) in Richtung Projektilheck (3), vorzugsweise in das Projektilheck (3), erstreckenden Hohlraum (25) mündet, der einen Hohlraumgrund (49) aufweist und von einer Wandung begrenzt ist, und eine in die Wandung eingebrachte, wenigstens teilweise den Hohlraum (25) umlaufende Abrissrille (13), **dadurch gekennzeichnet dass** die Abrissrille (13) in einem Abstand von wenigstens 10 % der Längserstreckung des Hohlraums von dem Hohlraumgrund (49) angeordnet ist und eine radiale Tiefe von wenigstens 10 % eines Kaliberdurchmessers und/oder von wenigstens 30 % einer radialen Wandstärke der den Hohlraum (25) umgebenden Wandung besitzt.

2. Projektil (1) nach Anspruch 1, wobei am Übergang zwischen Projektilheck (3) und Projektilkopf (5) eine vorzugsweise vollständig umlaufende Fase (7) gebildet ist, an der sich ein bezüglich der Projektilmittelachse (M) betrachteter Durchmesser des Projektils (1) kontinuierlich verringert.

3. Projektil (1) nach einem der vorstehenden Ansprüche, wobei sich der Hohlraum (25) um wenigstens 30 %, vorzugsweise wenigstens 40 %, wenigstens 50 % oder wenigstens 60 %, einer Längserstreckung des Projektils (1) erstreckt.

4. Projektil (1) nach einem der vorstehenden Ansprüche, wobei sich der Hohlraum (25) im Wesentlichen ausgehend von der Öffnung (23) kontinuierlich aufweitet, insbesondere bis zu einer Axialposition der Abrissrille (13), vorzugsweise an der sich der Hohlraum (25) kontinuierlich verjüngt, und/oder wobei der Hohlraum (25) im Wesentlichen eine Tropfenform besitzt.

5. Projektil (1) nach einem der vorstehenden Ansprüche, wobei die Abrissrille (13) im Wesentlichen U- oder V-förmig gebildet ist, wobei insbesondere die Abrissrille (13) eine projektilkopfseitige Flanke (31), eine projektilheckseitige Flanke (35) und einen die projektilkopfseitige Flanke (31) und die projektilheckseitige Flanke (35) miteinander verbindenden Rillengrund (33) aufweist, wobei die projektilkopfseitige und/oder die projektilheckseitige Flanke (35) gekrümmt ist und/oder wobei der Rillengrund (33) durch einen Radius gebildet ist und/oder wobei ein Übergang zwischen projektilkopfseitiger Flanke und/oder projektilheckseitiger Flanke und Rillengrund (33) durch einen Radius gebildet ist.

6. Projektil (1) nach Anspruch 5, wobei die Abrissrille (13) eine projektilkopfseitige Flanke (31), eine projektilheckseitige Flanke (35) und einen die projektilkopfseitige Flanke (31) und die projektilheckseitige Flanke (35) miteinander verbindenden Rillengrund (33) aufweist, wobei die projektilkopfseitige und/oder die projektilheckseitige Flanke (35) sich geradlinig in Richtung des Rillengrundes erstreckt und/oder wobei der Rillengrund (33) durch eine im Wesentlichen parallel zur Projektilmittelachse (M) orientierte Grundfläche gebildet ist und/oder wobei ein Übergang zwischen projektilkopfseitiger Flanke und/oder projektilheckseitiger Flanke und Rillengrund (33) durch eine Kante gebildet ist.

7. Projektil (1) nach Anspruch 5 oder 6, wobei ein Öffnungswinkel zwischen projektilkopfseitiger Flanke und projektilheckseitiger Flanke ausgehend von dem Rillengrund (33) im Bereich von 10° bis 90° liegt.

8. Projektil (1) nach einem der vorstehenden Ansprüche, wobei die Abrissrille (13) in wenigstens zwei in Umfangsrichtung und/oder in Axialrichtung bezüglich der Projektilmittelachse (M) in einem Abstand zueinander angeordnete Rillensegmente aufgeteilt ist, wobei insbesondere wenigstens drei separate Rillensegmente in Umfangsrichtung bezüglich der Projektilmittelachse (M) gleichmäßig verteilt sind und/oder wobei je zwei benachbarte Rillensegmente durch einen Wandungssteg miteinander verbunden sind.

9. Projektil (1), insbesondere Deformations- und/oder Teilzerlegungsgeschoss, insbesondere nach einem der vorstehenden Ansprüche, umfassend ein im Wesentlichen zylindrisches Projektilheck (3) und einen daran anschließenden bugseitigen im Wesentlichen ogivoiden Projektilkopf (5) mit einer im Wesentlichen zentralen Öffnung (23), die in einen sich axial von dem Projektilkopf (5) in Richtung Projektilheck (3), vorzugsweise in das Projektilheck (3), entlang einer Projektilmittelachse (M) erstreckenden Hohlraum (25) mündet, der von einer Wandung begrenzt ist, wobei die projektilkopfseitige Wandung wenigstens einen von einer ogivoiden Form abweichenden, abgeflachten Außenflächenabschnitt (15) aufweist, dessen radiale Krümmung bezüglich der Projektilmittelachse (M) wenigstens doppelt so groß ist wie eine radiale Krümmung bezüglich der Projektilmittelachse (M) eines benachbarten Ogivoidabschnitts (19) und/oder des Projektilhecks (3).

10. Projektil (1) nach Anspruch 9, wobei der wenigstens eine Außenflächenabschnitt (15) durch ein spanendes oder umformendes Fertigungsverfahren hergestellt ist, vorzugsweise mittels eines Pressverfahrens, und/oder wobei der wenigstens eine Außenflächenabschnitt (15) eine axiale Länge in Projektillängsrichtung von wenigstens 30%, vorzugsweise wenigstens 40%, wenigstens 50% oder wenigstens 60%, einer Axiallänge des im Wesentlichen ogivoiden Projektilkopf (5)s aufweist und/oder sich wenigstens axialabschnittsweise in Umfangsrichtung bezüglich der Projektilmittelachse (M) um wenigstens 45° und vorzugsweise höchstens 120° erstreckt.

11. Projektil (1) nach einem der Ansprüche 9 bis 10, wobei wenigstens 2, vorzugsweise wenigstens 3 oder wenigstens 4, insbesondere identisch geformte Außenflächenabschnitte (15) an der projektilkopfseitigen Wandung ausgebildet sind, die wenigstens axialabschnittsweise von einem Ogivoidabschnitt (19) getrennt sind und/oder derart axialabschnittsweise ineinander übergehen, dass eine ogivoide Übergangskante gebildet ist.

12. Projektil (1) nach einem der Ansprüche 9 bis 11, wobei eine in die Wandung eingebrachte Abrissrille (13) den Hohlraum (25) wenigstens teilweise umläuft, wobei insbesondere der wenigstens eine Außenflächenabschnitt (15) unmittelbar in die Abrissrille (13) mündet.

13. Projektil (1) nach einem der Ansprüche 9 bis 12, wobei der wenigstens eine Außenflächenabschnitt (15) derart in eine die Öffnung (23) vollständig umlaufende Wandungsaußenkontur (39) übergeht, dass ein Abstand der Wandungsaußenkontur (39) zu der Projektilmittelachse (M) im Verlauf der Wandungsaußenkontur (39) variiert.

14. Projektil (1) nach einem der Ansprüche 9 bis 13, wobei der wenigstens eine Außenflächenabschnitt (15) im Wesentlichen eben gebildet ist.

15. Projektil (1) nach einem der vorstehenden Ansprüche, wobei die projektilkopfseitige Wandung innenseitig wenigstens einen, vorzugsweise wenigstens zwei, wenigstens drei oder wenigstens vier, Axialschlitz(e) (51) aufweist, der sich von der zentralen Öffnung (23) in Richtung Projektilheck (3) erstreckt, vorzugsweise um wenigstens 20 %, vorzugsweise wenigstens 30 %, wenigstens 40 % oder wenigstens 50 %, einer Axiallänge des Hohlraums, wobei insbesondere eine Anzahl der Axialschlitze (51) an eine Anzahl der Außenflächenabschnitte (15) abgestimmt ist und/oder wobei eine Umfangsposition bezüglich der Projektilmittelachse (M) des wenigstens einen Axialschlitzes (51) an eine Umfangsposition des wenigstens einen Außenflächenabschnitts derart abgestimmt ist, dass der wenigstens eine Axialschlitz (51) im Bereich eines Ogivoidabschnitts (19) vorgesehen ist.

## Claims

1. Projectile (1), in particular deformation and/or partial fragmentation projectile, comprising a substantially cylindrical projectile tail (3), an adjoining projectile head (5) on the front side with a substantially central opening (23) which opens into a cavity (25) which extends axially from the projectile head (5) in the direction of the projectile tail (3), preferably into the projectile tail (3), which has a cavity base (49) and is delimited by a wall, and a tear-off groove (13) which is introduced into the wall and runs at least partially around the cavity (25), **characterized in that** the tear-off groove (13) is arranged at a distance of at least 10% of the longitudinal extent of the cavity from the cavity base (49) and has a radial depth of at least 10% of a caliber diameter and/or of at least 30% of a radial wall thickness of the wall surrounding the cavity (25).

2. Projectile (1) according to claim 1, wherein a preferably completely circumferential chamfer (7) is formed at the transition between the projectile tail (3) and the projectile head (5), at which chamfer a diameter of the projectile (1), as viewed with respect to the projectile center axis (M), decreases continuously.

3. Projectile (1) according to any one of the preceding claims, wherein the cavity (25) extends by at least 30%, preferably at least 40%, at least 50% or at least 60%, of a longitudinal extent of the projectile (1).

4. Projectile (1) according to any one of the preceding claims, wherein the cavity (25) widens continuously substantially starting from the opening (23), in particular as far as an axial position of the tear-off groove (13), preferably at which the cavity (25) tapers continuously, and/or wherein the cavity (25) substantially has a drop shape.

5. Projectile (1) according to any one of the preceding claims, wherein the tear-off groove (13) is formed substantially in a U or V shape, wherein in particular the tear-off groove (13) has a projectile-head-side flank (31), a projectile-tail-side flank (35) and a groove base (33) connecting the projectile-head-side flank (31) and the projectile-tail-side flank (35) to one another, wherein the projectile-head-side and/or the projectile-tail-side flank (35) is curved and/or wherein the groove base (33) is formed by a radius and/or wherein a transition between projectile-head-side flank and/or projectile-tail-side flank and groove base (33) is formed by a radius.

6. Projectile (1) according to claim 5, wherein the tear-off groove (13) has a projectile-head-side flank (31), a projectile-tail-side flank (35) and a groove base (33) connecting the projectile-head-side flank (31) and the projectile-tail-side flank (35) to one another, wherein the projectile-head-side and/or the projectile-tail-side flank (35) extends in a straight line in the direction of the groove base and/or wherein the groove base (33) is formed by a base surface oriented substantially parallel to the projectile center axis (M) and/or wherein a transition between projectile-head-side flank and/or projectile-tail-side flank and groove base (33) is formed by an edge.

7. Projectile (1) according to claim 5 or 6, wherein an opening angle between projectile-head-side flank and projectile-tail-side flank, starting from the groove base (33), lies in the range of 10° to 90°.

8. Projectile (1) according to any one of the preceding claims, wherein the tear-off groove (13) is divided into at least two groove segments arranged at a distance from one another in the circumferential direction and/or in the axial direction with respect to the projectile center axis (M), wherein in particular at least three separate groove segments are distributed uniformly in the circumferential direction with respect to the projectile center axis (M) and/or wherein in each case two adjacent groove segments are connected to one another by a wall web.

9. Projectile (1), in particular deformation and/or partial fragmentation projectile, in particular according to one of the preceding claims, comprising a substantially cylindrical projectile tail (3) and an adjoining substantially ogivoid projectile head (5) on the front side with a substantially central opening (23) which opens into a cavity (25) which extends axially from the projectile head (5) in the direction of the projectile tail (3), preferably into the projectile tail (3), along a projectile center axis (M), which cavity is delimited by a wall, wherein the projectile-head-side wall has at least one flattened outer surface portion (15) which deviates from an ogivoid shape and the radial curvature of which with respect to the projectile center axis (M) is at least twice as large as a radial curvature with respect to the projectile center axis (M) of an adjacent ogivoid portion (19) and/or of the projectile tail (3).

10. Projectile (1) according to claim 9, wherein the at least one outer surface portion (15) is produced by a machining or forming production method, preferably by means of a pressing method, and/or wherein the at least one outer surface portion (15) has an axial length in the projectile longitudinal direction of at least 30%, preferably at least 40%, at least 50% or at least 60%, of an axial length of the substantially ogivoid projectile head (5) and/or extends at least axially in sections in the circumferential direction with respect to the projectile center axis (M) by at least 45° and preferably at most 120°.

11. Projectile (1) according to any one of claims 9 to 10, wherein at least 2, preferably at least 3 or at least 4, in particular identically shaped outer surface portions (15) are formed on the projectile-head-side wall, which are separated at least axially in sections from an ogivoid portion (19) and/or merge into one another axially in sections in such a way that an ogivoid transition edge is formed.

12. Projectile (1) according to any one of claims 9 to 11, wherein a tear-off groove (13) introduced into the wall runs at least partially around the cavity (25), wherein in particular the at least one outer surface portion (15) opens directly into the tear-off groove (13).

13. Projectile (1) according to any one of claims 9 to 12, wherein the at least one outer surface portion (15) merges into a wall outer contour (39) running completely around the opening (23) in such a way that a distance of the wall outer contour (39) from the projectile center axis (M) varies in the course of the wall outer contour (39).

14. Projectile (1) according to any one of claims 9 to 13, wherein the at least one outer surface portion (15) is formed substantially flat.

15. Projectile (1) according to any one of the preceding claims, wherein the projectile-head-side wall has on the inside at least one, preferably at least two, at least three or at least four, axial slot(s) (51) which extends from the central opening (23) in the direction of the projectile tail (3), preferably by at least 20%, preferably at least 30%, at least 40% or at least 50%, of an axial length of the cavity, wherein in particular a number of the axial slots (51) is matched to a number of the outer surface portions (15) and/or wherein a circumferential position with respect to the projectile center axis (M) of the at least one axial slot (51) is matched to a circumferential position of the at least one outer surface portion in such a way that the at least one axial slot (51) is provided in the region of an ogivoid portion (19).

## Revendications

1. Projectile (1), notamment balle à déformation et / ou balle à décomposition partielle, comprenant un arrière de projectile (3) sensiblement cylindrique, une tête de projectile (5) s'y raccordant dans la partie avant, pourvue d'un orifice (23) sensiblement central, qui débouche dans une cavité (25) s'étendant en direction axiale à partir de la tête de projectile (5) en direction de l'arrière de projectile (3), de préférence dans l'arrière de projectile (3), qui comporte un fond (49) de cavité et est délimitée par une paroi, et une rainure d'arrachage (13), ménagée dans la paroi, entourant au moins partiellement la cavité (25), **caractérisé en ce que** la rainure d'arrachage (13) est placée avec un écart d'au moins 10 % de l'extension longitudinale de la cavité par rapport au fond (49) de cavité et détient une profondeur radiale d'au moins 10 % d'un diamètre de calibre et / ou d'au moins 30 % d'une épaisseur radiale de paroi de la paroi entourant la cavité (25).

2. Projectile (1) selon la revendication 1, à la transition entre l'arrière de projectile (3) et la tête de projectile (5) étant conçu un chanfrein (7), de préférence totalement périphérique, sur lequel un diamètre du projectile (1) se réduit en continu, considéré au rapport de l'axe médian (M) du projectile.

3. Projectile (1) selon l'une quelconque des revendications précédentes, la cavité (25) s'étendant de la valeur d'au moins 30 %, de préférence d'au moins 40 %, d'au moins 50 % ou d'au moins 60 % d'une extension longitudinale du projectile (1).

4. Projectile (1) selon l'une quelconque des revendications précédentes, en partant sensiblement de l'orifice (23), la cavité (25) s'évasant en continu, notamment jusqu'à une position axiale de la rainure d'arrachage (13), sur laquelle de préférence, la cavité (25) s'effile en continu et / ou la cavité (25) détenant sensiblement la forme d'une goutte.

5. Projectile (1) selon l'une quelconque des revendications précédentes, la rainure d'arrachage (13) étant conçue sensiblement en forme de U ou de V, notamment la rainure d'arrachage (13) comportant un flanc (31) du côté tête de projectile, un flanc (35) du côté arrière de projectile et un fond (33) de rainure reliant l'un à l'autre le flanc (31) du côté tête de projectile et le flanc (35) du côté arrière de projectile, le flanc (35) du côté tête de projectile et / du côté arrière de projectile étant recourbé et / ou le fond (33) de rainure étant constitué par un rayon et / ou une transition entre le flanc du côté tête de projectile et / ou du côté arrière de projectile et le fond (33) de rainure étant constitué par un rayon.

6. Projectile (1) selon la revendication 5, la rainure d'arrachage (13) comportant un flanc (31) du côté tête de projectile, un flanc (35) du côté arrière de projectile et un fond (33) de rainure reliant l'un à l'autre le flanc (31) du côté tête de projectile et le flanc (35) du côté arrière de projectile, le flanc (35) du côté tête de projectile et / ou du côté arrière de projectile s'étendant sous forme rectiligne dans la direction du fond de rainure et / ou le fond (33) de rainure étant constitué d'une surface de fond sensiblement orientée à la parallèle de l'axe médian (M) du projectile et / ou une transition entre le flanc du côté tête de projectile et / ou du côté arrière de projectile et le fond (33) de rainure étant constituée par une arête.

7. Projectile (1) selon la revendication 5 ou 6, en partant du fond (33) de rainure, un angle d'ouverture entre le flanc du côté tête de projectile et le flanc du côté arrière de projectile se situant dans l'ordre de 10 ° à 90 °.

8. Projectile (1) selon l'une quelconque des revendications précédentes, la rainure d'arrachage (13) étant divisée en au moins deux segments de rainure placés avec un écart mutuel dans la direction circonférentielle et / ou dans la direction axiale par rapport à l'axe médian (M) de projectile, notamment au moins trois segments de rainure séparés étant distribués régulièrement dans la direction circonférentielle en rapport de l'axe médian (M) de projectile et / ou chaque fois deux segments de rainure étant reliés l'un à l'autre par une barrette de paroi.

9. Projectile (1), notamment balle à déformation et / ou balle à décomposition partielle, notamment selon l'une quelconque des revendications précédentes, comprenant un arrière de projectile (3) sensiblement cylindrique, une tête de projectile (5) s'y raccordant dans la partie avant, sensiblement en forme d'ogive, pourvue d'un orifice (23) sensiblement central, qui débouche dans une cavité (25) s'étendant en direction axiale à partir de la tête de projectile (5) en direction de l'arrière de projectile (3), de préférence dans l'arrière de projectile (3), le long d'un axe médian (M) de projectile, qui est délimitée par une paroi, la paroi du côté tête de projectile comportant au moins une portion (15) de surface extérieure aplatie, divergeant d'une forme d'ogive, dont la courbure radiale en apport à l'axe médian (M) de projectile est d'au moins le double d'une courbure radiale en rapport à l'axe médian (M) de projectile d'une portion (19) en forme d'ogive voisine et / ou de l'arrière de projectile (3).

10. Projectile (1) selon la revendication 9, l'au moins une portion (15) de surface extérieure étant produite par un procédé de fabrication par enlèvement de copeaux ou par formage, de préférence au moyen d'un procédé de compression et / ou l'au moins une portion (15) de surface extérieure présentant une longueur axiale dans la direction longitudinale du projectile d'au moins 30 %, de préférence d'au moins 40 %, d'au moins 50% ou d'au moins 60 % d'une longueur axiale de la tête de projectile (5) sensiblement en forme d'ogive et / ou s'étendant au moins par portions axiales d'au moins 45° de préférence d'au plus 120° dans la direction circonférentielle en rapport à l'axe médian (M) de projectile.

11. Projectile (1) selon l'une quelconque des revendications 9 à 10, au moins 2, de préférence au moins 3 ou au moins 4 portions (15) de surface extérieure, formées notamment à l'identique étant conçues sur la paroi du côté tête de projectile, qui au moins par portions axiales sont séparées par une portion (19) en forme d'ogive et / ou transitent l'une dans l'autre au moins par portions axiales, de sorte à forme une arête de transition en forme d'ogive.

12. Projectile (1) selon l'une quelconque des revendications 9 à 11, une rainure d'arrachage (13) ménagée dans la paroi entourant au moins partiellement la cavité (25), notamment l'au moins une portion (15) de surface extérieure débouchant directement dans la rainure d'arrachage (13).

13. Projectile (1) selon l'une quelconque des revendications 9 à 12, l'au moins une portion (15) de surface extérieure transitant dans un contour extérieur (39) de paroi entourant totalement l'orifice (23), de sorte qu'un écart du contour extérieur (39) de paroi par rapport à l'axe médian (M) de paroi varie dans la trajectoire du contour extérieur (39) de paroi.

14. Projectile (1) selon l'une quelconque des revendications 9 à 13, l'au moins une portion (15) de surface extérieure étant conçue de manière sensiblement plane.

15. Projectile (1) selon l'une quelconque des revendications précédentes, la paroi du côté tête de projectile comportant sur sa face intérieure au moins une, de préférence au moins deux, au moins trois ou au moins quatre fente(s) axiale(s) (51), qui s'étend(ent) de l'orifice (23) central en direction de l'arrière de projectile (3), de préférence d'au moins 20 %, de préférence d'au moins 30 %, d'au moins 40 %, d'au moins 50 % d'une longueur axiale de la cavité, notamment un nombre des fentes axiales (51) étant adapté à un nombre des portions (15) de surface extérieure et / ou une position circonférentielle en rapport à l'axe médian (M) de projectile de l'au moins une fente axiale (51) étant adaptée à une position circonférentielle de l'au moins une portion de surface extérieure, de telle sorte que l'au moins une fente axiale (51) soit prévue dans la zone d'une portion (19) en forme d'ogive.
